# EUROPÄISCHE PATENTSCHRIFT

(11) **EP 0 190 535 B1**
(45) Veröffentlichungstag und Bekanntmachung des Hinweises auf die Patenterteilung: **26.07.1989**
(21) Anmeldenummer: 85810042.3
(22) Anmeldetag: 05.02.1985
(51) Int. Cl.: D03J 1/00

(54) **Vorrichtung zur Abschirmung gegen Flug im Einlaufbereich des Schussfadens einer Webmaschine**
Device to protect the insertion side of the weft against lint in looms
Dispositif pour protéger la zone d'insertion du fil de trame contre les duvets dans un métier à tisser

(43) Veröffentlichungstag der Anmeldung: 13.08.1986
(73) Patentinhaber: GEBRÜDER SULZER AKTIENGESELLSCHAFT, CH-8401 Winterthur (CH)
(72) Erfinder: Eisenlohr, Franz, CH-9545 Tuttwil (CH)

(56) Entgegenhaltungen:
- DE-A- 1 919 229
- US-A- 1 813 217
- US-A- 2 055 631
- US-A- 2 798 825
- US-A- 3 429 746

## Beschreibung

Die Erfindung betrifft eine Vorrichtung zur Abschirmung gegen Flug im Einlaufbereich des Schussfadens einer Webmaschine. Der Einlaufbereich des Schussfadens oder der Schussfäden bei Mehrfarben-Webmaschinen erstreckt sich von den Schussgarnspulen über möglicherweise angeordnete Zwischenspeicher für die Schussfäden und das Schusseintragsmittel, z.B. ein Projektil oder ein Luftstrahl, bis zum Eintritt in das durch die Kettfäden gebildete Webfach.

Beim Verweben von Schussgarnen mit hohen Eintragsgeschwindigkeiten entsteht je nach Art des Garns mehr oder weniger starker Abrieb von Garnfasern oder Zusatzstoffen, die dem gesponnenen Garn gewollt oder ungewollt anhaften. Dieser Abrieb wird in der Weberei Flug genannt. Besonders zeigt sich dieses Problem an Stellen, wo das Garn einer Scheuerbeanspruchung, beispielsweise bei Umlenkstellen, ausgesetzt ist.

Soweit einzelne Flugpartikel mit dem Schussfaden bzw. mit der den Schussfaden umgebenden Luft in das Webfach und somit in das Gewebe eingebracht werden, stört dies nicht, da diese Partikel im Vergleich zur Garndicke nicht auffallen. Es kommt jedoch auch vor, dass sich der Flug an einzelnen Teilen der Webmaschine zu Flugpolstern ansammelt, z.B. an Antriebselementen oder Fadenösen. Wenn ein Flugpolster mit in das Webfach eingetragen wird, entsteht eine Störungsstelle im Gewebebild. Störstellen im Gewebe mindern die Qualität und den erzielbaren Verkaufserlös.

Es wurden deshalb zahlreiche Einrichtungen zur Reinigugng des Einlaufbereichs von Schussfäden in Webmaschinen entwickelt mit dem Ziel, den an Maschinenteilen angesammelten Flug abzuführen oder die Ansammlung von Flug überhaupt zu verhindern. Es handelt sich dabei z.B. um Abblas- und/oder Absaugvorrichtungen, die entweder an einzelnen Webmaschinen befestigt sind oder einzeln über Gruppen von Webmaschinen hin- und herwandern. Solche mit Schwenkdüsen ausgestattete Vorrichtungen sind beispielsweise aus der DE-PS 15 35 894, welche der US-A-3 429 746 entspricht, der DE-OS 19 19 229 oder aus der US-PS 2 798 825 bekannt. Es ist auch üblich, Luftströmungen in Eintragsrichtung des Schussfadens und damit den Weitertransport von Flug in Richtung des Webfa" ches mit Schirmen oder Platten zu verhindern, welche Öffnungen für den Durchtritt des Schussfadens oder des Schusseintragsmittels aufweisen. Solche Einrichtungen sind beispielsweise aus der US-PS-3127911 oder der CH-PS-465519 bekannt.

Es hat sich gezeigt, dass die bekannten Vorrichtungen zum Reinigen des Fadeneinlaufbereiches bei Webmaschinen den Einwurf von Flug in das Webfach nur unzureichend verhindern können. Zudem sind solche Einrichtungen aufwendig und verursachen aufgrund ihres Luftverbrauchs zusätzliche Betriebskosten.

In einer anderen Schrift, der US-PS 1 813217, wird als Reinigungselement eine Bürste gezeigt. Sie hat aber den Nachteil, dass sie sich nicht selbsttätig von Verunreinigungen befreien kann und damit ihre Reinigungsfähigkeit allmählich verliert.

Aufgabe dieser Erfindung ist es, eine möglichst einfache und wirkungsvolle Einrichtung zur Verhinderung von Flugansammlungen und des Weitertransportes von Flugpolstern im Einlaufbereich des Schussfadens von Webmaschinen zu schaffen, die selbstreinigend wirkt. Die in den Anspruchen gekennzeichnete Erfindung löst die Aufgabe dadurch, dass eine Vorrichtung zur Abschirmung gegen Flug im Einlaufbereich des Schussfadens mit mindestens einer Abschirmplatte mit einer Durchtrittsöffnung für das Schusseintragungsmittel und den Schussfaden angeordnet ist, dadurch gekennzeichnet, dass mindestens einer ersten Abschirmplatte eine zweite Abschirmplatte zugeordnet ist und wenigstens eines der einander zugeordneten Teile relativ zum anderen bewegbar ist, wobei die zweite Abschirmplatte als Reinigungselement für die erste Platte ausgebildet ist.

Die Vorteile der Erfindung gegenüber dem Stand der Technik sind darin zu sehen, dass der mittransportierte Flug nach dem Auftreffen auf der Abschirmplatte durch die erwähnte Relativbewegung zum Reinigungselement abgestreift wird und dadurch nicht in das Webfach eingetragen wird. Der Flug kann so ohne zusätzliche aufwendige Massnahmen wie z.B. Abblasvorrichtungen in das Innere der Webmaschine herabfallen, von wo er z.B. zusammen mit dem Flug von der Webkette gezielt abgesaugt werden kann. Bei höchsten Anforderungen an die Gewebequalität ist der Betrieb von lufttechnischen Einrichtungen zum Sauberhalten des Einlaufbereichs des Schussfadens mit reduziertem Luftdruck und somit geringem Energieaufwand möglich. Die Abmessungen der Vorrichtung gemäss der Erfindung können im Vergleich zu bekannten Vorrichtungen kleiner gehalten werden, wodurch beim Unterhalt einer Webmaschine weniger Behinderungen für das Personal auftreten. Besonders vorteilhaft lässt sich die Erfindung z.B. an Projektilwebmaschinen verwenden. Dadurch, dass bei einer bevorzugten Ausführungsform mindestens ein Teil der Abschirmung bewegt ist, kann nach dem Durchtritt des Projektils durch die Abschirmung die Durchtrittsöffnung auf einfache Weise verkleinert werden, so dass zwar der Schussfaden noch ungehindert hindurchlaufen kann, jedoch keine Flugpolster in der Umgebung des Schussfadens den Weg durch die Öffnung finden.

Im folgenden werden Abschirmvorrichtungen mit den Figuren 1-6 in verschiedenen Ausführungen näher erläutert. Die Fig. 1 und 2 dienen der allgemeinen Übersicht.
Fig. 1 ist eine schematische Darstellung des Einlaufbereiches des Schussfadens und eines Teils des Maschinengestells sowie der Weblade.
Fig. 2 zeigt den Schnitt 11-11 in Fig. 1 vergrössert mit Webfach, Ladenprofil, Riet und Führungszähnen einer Projektilwebmaschine und einer auf der Weblade befestigten Abschirmvorrichtung.

Die weiteren Figuren zeigen verschiedene Ausführungen der Erfindung.
Fig. 3 zeigt in 3 Stellungen eine Abschirmvorrichtung, kombiniert mit der Schere zum Abschneiden des Schussfadens.
Fig. 4 gibt einen perspektivischen Überblick über die Anordnung der beschriebenen Abschirmvorrichtungen an einer Projektilwebmaschine.
Fig. 5 und 6 enthalten je eine Abschirmvorrichtung ähnlich wie in Fig. 2, bei der auf zwei Arten die Durchtrittsöffnung für den Schussfaden verkleinert werden kann.

In Fig. 1 sind von links nach rechts die Schussfadenspule 1, der Schussfaden 2 und als Schusseintragsmittel das Projektil 3 einer Projektilwebmaschine zu sehen, welches durch den hin- und herschwingenden Beschleunigungshebel 4 nach rechts in die Webmaschine eingetragen wird. Der Beschleunigungshebel 4 wird durch einen nicht näher beschriebenen Beschleunigungsmechanismus angetrieben, der in dem Getriebegehäuse 5 untergebracht ist. Das Gehäuse 5 sitzt auf dem Mittelträger 6 der Webmaschine, der auch die nicht dargestellten Kurvenscheibengetriebe für das Ladenprofil 7 trägt. Am Ladenprofil 7 sind das Riet 8 zum Anschlagen des Schussfadens 2 und die Führungszähne 9 für das Projektil 3 montiert. Links vom Riet 8 ist eine Vertikal verschiebbare Schere 15 zum Abschneiden des Schussfadens 2 nach dem Eintrag.

In Fig. 2 sind in einer Ansicht in Schussrichtung das Ladenprofil 7 und daran befestigt das Riet 8 und ein Führungszahn 9 in den beiden Positonen A und B dargestellt. In Position A wird das Projektil 3 mit dem Schussfaden 2 gemäss Fig. 1 durch die Führungszähne 9 in das Webfach eingetragen; anschliessend wird der Schussfaden in der Position B an den Geweberand G in bekannter Weise angeschlagen. Der Führungszahn 9 ist dabei wegen der Lage des Drehzentrums des Ladenprofils in einer Stellung unterhalb des Geweberandes. Die Kettfäden befinden sich in Position A des Ladenprofils in den zur Zeichenebene senkrechten Ebenen O und U und in Position B in der Ebene M. Der Zwischenraum zwischen den Ebenen 0 und U wird mit Webfach W bezeichnet.

Weiter ist eine am Ladenprofil 7 befestigte Abschirmvorrichtung 11 zu sehen. Die Abschirmplatte 11 ist mit ihrem rechten unteren Teil an das Ladenprofil 7 ähnlich wie die Führungszähne angeschraubt und in ihrem linken hochgezogenen Teil durch das Riet 8 hindurchgeführt. Durch die Abstützung der Abschirmplatte auf die beiden benachbarten Rietstäbe wird die erforderliche Seitenstabilität erzielt. Die Höhe des linken Teils der Abschirmplatte 11 ist so gewählt, dass die Kettfäden in jeder Lage innerhalb des Umrisses der Abschirmplatte liegen. Die seitlich hinter der Abschirmplatte 11 liegenden Kettfäden berühren die Oberfläche der Platte und halten sie von Flugablagerungen sauber. Im rechten Teil der Abschirmplatte 11 ist in Höhe der Aussparung in den Führungszähnen 9 eine Öffnung 18, die dem Projektil und dem daran befestigten Schussfaden den Durchtritt gewährt. Von dieser Öffnung läuft nach links zum Riet 8 ein Schlitz, der den Schussfaden während des Anschlages an den Geweberand G zum Riet 8 hin freigibt.

In Fig. 2 ist die Abschirmplatte 11 in Position B in ihrer Lage relativ zum Gewebebreithalter 12 dargestellt. Am Breithalterdeckel 13 ist die Platte 14 in geringer seitlicher Distanz zur Abschirmplatte 11 als Reinigungselement befestigt. Die Platte 14 hat die Aufgabe, Flugablagerungen auf der Abschirmplatte 11 gerade im Bereich der Durchtrittsöffnung wegzuschaben. Es sei noch erwähnt, dass die Abschirmplatte 11 gemäss Fig. 1 möglichst weit links auf dem Ladenprofil 7 befestigt wird, damit Flugansammlungen nicht in den Bereich des Riets 8 gelangen können.

Eine Ausführung einer bewegten Abschirmvorrichtung gemäss der Erfindung ist in Fig. 3 in 3 Stellungen gezeigt. An den Flügeln der knapp vor dem Eintritt in das Webfach W angeordneten Schere 15 mit den Schneiden 21 und 22, die den Schussfaden nach dem Eintrag abschneiden, sind oben die Abschirmplatten 16 und 17 mit in Schussrichtung geringem seitlichen Abstand zueinander angeordnet. Während des Schusseintrages befindet sich die Schere 15 in ihrer untersten Position links in Fig. 3, so dass die Achse des Schussfadens 2 zentrisch in der durch die beiden Platten 16 und 17 gebildeten Öffnung 18' liegt, die auch genügend Platz für den Durchtritt des Projektils 3 gewährt. Unmittelbar nach dem Durchtritt des Projektils wird die Schere im geöffneten Zustand nach oben bewegt, so dass für den Durchtritt des Schussfadens nur noch der durch die Kanten 19 und 20 der Platten 16 und 17 gebildete schmale Spalt frei ist. Diese Phase ist in der mittleren Darstellung in Fig. 3 zu sehen. Nach Abschluss des Schusseintrages geh die Schere 15 in die oberste Stellung und durchschneidet den Schussfaden in der Stellung in Fig. 3 rechts, wobei die Abschirmplatten 16 und 17 sich überdekken und dadurch Flugablagerungen an den einander zugewandten Oberflächen abstreifen können. Zur Reinigung der einander abgewandten Oberflächen der Abschirmplatten 16 und 17 können weitere nicht dargestellte feststehende Teile ähnlich wie die Platte 14 in Fig. 3 oder Bürsten links bzw. rechts an den Platten 16 und 17 angebracht werden. Diese feststehenden Teile werden in der geöffneten untersten Stellung der Schere 15 wirksam. Bei einer anderen Ausführung des Antriebes der Abschirmplatten 16, 17 getrennt vor der Schere 15 werden diese unmittelbar nach Passieren des Eintragsmittels aufeinander zubewegt, so dass sich die horizontale lichte Weite der Öffnung 18 auf das für den Durchtritt des Schussfadens 2 nötige Mass reduzieren lässt. In diesem Fall findet keine Vertikalbewegung der Platten 16 und 17 statt. Auf diese Weise ist eine sehr rasche Verkleinerung der Durchtrittsfläche 18 noch während des Schusseintrages möglich, wodurch Flugeinwürfe in das Webfach besonders wirkungsvoll abgewehrt werden können.

Die gegeneinander und gegen feststehende Abstreifteile bewegbaren Abschirmplatten 16 und 17, die nur eine geringe Masse aufweisen, können ohne weiteres auch an andere bewegte Elemente im Schusseintragsbereich angebracht werden.

Falls nur eine der Platten 16 oder 17 bewegt wird, ist es vorteilhaft, die bewegte Platte zweifach deckungsgleich mit einem geringen Zwischenraum so anzuordnen, dass die gegenüberliegende feststehende Platte bei der Relativbewegung in den Zwischenraum zwischen die zweifach angeordneten Platten gelangt, wodurch die feststehende Platte von beiden Seiten gereinigt wird. Zur Verdeutlichung ist in der Figur 4 die Anordnung der erfindungsgemässen Vorrichtung in räumlicher Darstellung zu sehen.

In Fig. 5 ist analog Fig. 2 wiederum eine Ansicht auf den Schusskanal im Webfach und die davorliegenden Abschirmvorrichtung 11 zu sehen. Sie trägt hier die langgezogene drehbar gelagerte Platte 23, mit der die Öffnung 18 in der Abschirmplatte 11 nahezu vollständig abgedeckt werden kann. Sie wirkt als Reinigungselement und Abschirmplatte zugleich. Die Platte 23 wird durch die Feder 24 an den exzentrisch gelagerten Anschlag 25 gezogen, wenn nicht der Stössel 27 des Magnets 26 nach oben auf die Platte 23 drückt, wodurch ihr rechter Teil nach unten schwenkt und die Durchtrittsöffnung 18 in der Abschirmplatte 11 erweitert. Der Magnet 26 ist an der Traverse 28 des Webmaschinengestells befestigt. Die Stellungen A und B entsprechen jenen in Fig. 2.

In Fig. 6 tritt an die Stelle der Platte 23 in Fig. 5 die vertikal bewegte Platte 29, die über den Stössel 30 und die Rolle 31 von der Kurvenscheibe 32 angetrieben wird, welche auf der Hauptwelle der Webmaschine sitzt. Die Platte 23 bzw. 29 aus den Figuren 5 bzw. 6 werden nach Durchtritt des Schusseintragsmittels und noch während des Schusseintrages nach oben bewegt. Während der übrigen Zeit eines Arbeitszyklus der Webmaschine sind sie in der unteren Position.

Ebenso wie in Fig. 3 die Abschirmplatten 16 und 17 gegenseitig bewirken die Platten 23 und 29 in ihrem Zusammenspiel mit der Abschirmplatte 11 neben der Verkleinerung der Durchtrittsöffnung 18 die Reinigung der einander zugewandten Oberflächen.

## Patentansprüche

1. Vorrichtung zur Abschirmung gegen Flug im Einlaufbereich des Schussfadens einer Webmaschine mit mindestens einer Abschirmplatte mit einer Durchtrittsöffnung für das Schusseintragsmittel, z.B. ein Projektil oder einen Luftstrahl, und für den damit einzutragenden Schussfaden, dadurch gekennzeichnet, dass mindestens einer ersten Abschirmplatte (11, 16 bzw. 17) eine zweite Abschirmplatte (23, 29, 17 bzw. 16) zugeordnet ist und wenigstens eines der einander zugeordneten Teile relativ zum anderen bewegbar ist, wobei die zweite Abschirmplatte als Reinigungselement für die erste Platte ausgebildet ist.

2. Vorrichtung nach Anspruch 1, dadurch gekennzeichnet, dass wenigstens zwei bewegbare Abschirmplatten (11 und 23 bzw. 29, 16 und 17) zusammen eine veränderbare Durchtrittsöffnung (18) für das Schusseintragsmittel bzw. den Schussfaden bilden.

3. Vorrichtung nach Anspruch 1 und 2, dadurch gekennzeichnet, dass eine Abschirmplatte (11) auf der Einlaufseite des Ladenprofils (7) befestigt ist.

4. Vorrichtung nach Anspruch 1, 2 und 3, dadurch gekennzeichnet, dass ein Teil der Abschirmplatte (11) durch das Riet (8) auf den Ladenprofil (7) hindurchgeführt ist, so dass sie seitlich von den benachbarten Rietstäben gehalten wird.

## Revendications

1. Dispositif pour protéger la zone d'insertion du fil de trame contre les duvets dans un métier a tisser, comportant au moins une plaque de protection présentant une ouverture pour le passage du moyen d'insertion de trame, par exemple un projectile ou un jet d'air, et pour le fil de trame devant être inséré par ce moyen, caractérisé en ce qu'au moins une seconde plaque de protection (23, 29, 17 ou 16) est adjointe à une première plaque de protection (11, 16 ou 17) et au moins l'un des éléments associés est mobile par rapport à l'autre, la seconde plaque de protection étant realisée comme élément de nettoyage pour la première.

2. Dispositif suivant la revendication 1, caractérisé en ce qu'au moins deux plaques de protection (11 et 23 ou 29, 16 et 17) forment conjointement une ouverture de passage (18) variable pour le moyen d'insertion de la trame ou pour le fil de trame.

3. Dispositif suivant les revendications 1 et 2, caractérisé en ce qu'une plaque de protection (11 ) est fixée sur le côté d'insertion du profilé de battant (7).

4. Dispositif suivant les revendications 1, 2 et 3, caractérisé en ce qu'une partie de la plaque de protection (11 ) traverse le peigne (8) porté par le profilé de battant (7), en sorte que cette plaque est maintenue latéralement par les dents voisines du peigne.

## Claims

1. A fly-screening device in the entry zone of the weft yarn of a loom, the device having at least one screening plate formed with an aperture through which the weft-picking means, such as a projectile or an air stream, and the weft yarn to be picked thereby can pass, characterised in that at least one first screeening plate (11, 16 and 17) has associated with it a second screening plate (23, 29, 17 and 16 respectively) and at least one of the associated members is movable relatively to the other, the second screening plate being effective as cleaning element for the first plate.

2. A device according to claim 1, characterised in that at least two movable screening paltes (11 and 23 or 29; 16 and 17) co-operate to bound a variable aperture (18) for the picking means or weft yarn.

3. A device according to claims 1 and 2, characterised in that one screening plate (11) is secured to the entry side of the sley holder (7).

4. A device according to claims 1, 2 and 3, characterised in that a part of the screening plate (11 ) extends through the reed (8) on the sley holder (7) so that the screening plate (11) is retained laterally by the adjacent reed rods.
